# EUROPÄISCHE PATENTSCHRIFT

(11) **EP 0 479 994 B1**
(45) Veröffentlichungstag und Bekanntmachung des Hinweises auf die Patenterteilung: **13.03.1996**
(21) Anmeldenummer: 91907841.0
(22) Anmeldetag: 17.04.1991
(51) Int. Cl.: H01R 25/14

(54) **STECKELEMENT FÜR DIE ELEKTRISCHE VERBINDUNG, INSBESONDERE IN VERTEILERANLAGEN ODER DERGLEICHEN**
PLUG ELEMENT FOR ELECTRIC CONNEXION, IN PARTICULAR DISTRIBUTION BOARDS OR THE LIKE
ELEMENT ENFICHABLE POUR CONNEXIONS ELECTRIQUES, NOTAMMENT DANS DES TABLEAUX DE DISTRIBUTION OU SIMILAIRES

(30) Priorität: 26.04.1990 DE 4013311
(43) Veröffentlichungstag der Anmeldung: 15.04.1992
(73) Patentinhaber: Klöckner-Moeller GmbH, D-53115 Bonn (DE)
(72) Erfinder: BOROS, Ferenc, D-5024 Lohmar 1 (DE); HAAR, Rainer, D-5300 Bonn 1 (DE)
(86) Internationale Anmeldenummer: EP9100729
(87) Internationale Veröffentlichungsnummer: WO9116743

(56) Entgegenhaltungen:
- EP-A- 0 086 316
- GB-A- 1 564 514
- GB-A- 2 189 088

## Beschreibung

Die Erfindung betrifft ein Steckelement für die elektrische Verbindung ,insbesondere von Schaltgeräten mit Sammelschienen oder Buchsenelementen in Verteileranlagen, vorzugsweise in Einschubverteilern, nach dem Oberbegriff des Anspruches 1.

Bekannte Kontaktsysteme weisen senkrecht zur Steck- oder Befestigungsebene federnde Kontaktzungen oder Kontaktstege bekannter Art auf, die die stromführenden Schienen kontaktieren. Ein solches Kontaktsystem ist aus der DE 26 47 573 bekannt, bei dem um einen blattförmigen Abschnitt eine federnde Zunge gefaltet und mit einer Schraubenfeder versehen ist, die an den Innenseiten der Zunge anliegt und diese nach außen drückt, wobei die Außenseiten der Zunge unter Federdruck die Kontaktflächen zweier parallel verlaufender quaderförmiger Sammelschienen kontaktieren. Solche Kontaktsysteme sind gegenüber einer Drehung relativ empfindlich.

Ein anderes Kontaktsystem stellt ein Einsteckkontakt, wie aus der EP 0 086 316 bekannt ist, dar.

Dieser Einsteckkontakt setzt sich aus zwei zusammenwirkenden Kontaktadern zusammen, die von einer Blattfeder in U-Profil gehalten werden. Die Kontaktfläche wird von einer Mittelkontaktzunge der ersten Kontaktader und zwei um die Mittelkontaktzunge liegenden Seitenkontaktzungen der zweiten Kontaktader gebildet. Hier versucht man durch eine aufwendige Ausführung relative Unempfindlichkeit gegen Verdrehung zu erreichen.

Ein weiteres Kontaktsystem ist in der DE-OS 32 43 064 beschrieben. Hierbei sind Steckelemente mit Bügelfedern versehen, die der Aufweitung von auf den Steckelementen angeordneten Aufnahmeschlitzen entgegenwirken.

Diese sind zur Aufnahme der Kabelenden mit Hülsen versehen. Zur Kontaktierung mit C-förmigen Sammelschienen oder Sammelschienen mit schlitzartigen Abgriffzonen, sind diese jedoch nicht geeignet.

Es sind ferner Kontakteinheiten bekannt, (DE 31 26 306) die ein käfigartiges Gehäuse und mehrere Paare von Kontaktgliedern enthalten. Jedes Kontaktglied steht hierbei unter der Wirkung einer Blattfeder. Derartige Kontakteinheiten weisen den gleichen Nachteil wie das Kontaktsystem der DE-OS 32 43 064 auf.

Bekannt sind auch Stecksysteme, die Kontaktlamellen aufweisen. Solche Kontaktlamellen wie sie im BBC-Informationsheft "Konstrukteur" 5/69 , Seite 185 beschrieben werden, passen sich mit ihren Lamellenstegen den Kontaktflächen relativ gut an, auch wenn diese nicht ganz parallel verlaufen.

Die einzelnen Lamellenstege des jalousieartig geschlitzten Kontaktbandes bilden eine Zwischenlage zwischen zwei Kontaktflächen und federn um ihre Längsachse mit einer gewissen Torsionskraft, wenn sie durch diese Kontaktflächen zusammengedrückt werden, wodurch das Kontaktband als elastische Kontaktlage wirkt.

Die Bearbeitung eines Steckerbolzens, zur Aufnahme der Kontaktlamellenbänder, ist jedoch aufwendig und teuer.

Weiterhin ist aus der GB-2 189 088 ein Steckelement (1) für die elektrische Verbindung von Sammelschienen (L) bekannt, wobei das Steckelement (1) aus einem Trägerelement (3) und elastischen Kontaktgliedern (2c) zur Stromübertragung besteht und wobei das Steckelement aus einer Steckerschale (3,3a, 3b, 3c) und einer Kontaktlasche (2) besteht. Weiterhin sind an der Steckerschale fensterartige Öffnungen vorhanden. Dadurch, daß die elastischen Kontaktglieder einstückig mit der Kontaktlasche verbunden sind, wird zwar eine sichere Befestigung der Kontaktglieder erreicht. Die günstigen Kontakteigenschaften wie die bereits erläuterten Kontaktlammellen mit Lamellenstegen werden jedoch nicht erreicht.

Der Erfindung liegt die Aufgabe zugrunde, ein Steckelement für die elektrische Verbindung mit guten Kontakteigenschaften zu schaffen, das aus einfachen Teilen besteht, eine kostengünstige Herstellung ermöglicht und montagefreundlich ist und auch geeignet sind für die elektrische Verbindung von C-förmigen Sammelschienen oder Sammelschienen mit schlitzartigen Abgriffzonen.

Diese Aufgabe wird gemäß der Erfindung durch das Kennzeichen des Anspruches 1 gelöst. Durch die Erfindung entfällt trotz Verwendung von Kontaktlamellenbändern die zumeist aufwendig und teuere Bearbeitung eines Steckerbolzens. Dabei werden die guten Kontakteigenschaften von Kontaktlamellen auch bei leichten Drehungen des Steckelementes beigehalten.
Zusätzliche Kontaktfedern sind nicht erforderlich.

Besonders vorteilhaft ist es, die Steckerschale als Duroplast- oder Thermoplast- und die Kontaktlasche als Stanzbiegeteil auszuführen. wobei die Steckerschale und die Kontaktlasche jeweils aus zwei gleichen Hälften zusammengesetzt sind.

Eine weitere vorteilhafte Ausführung ergibt sich durch die Merkmale der Ansprüche 7 und 8. Hierdurch wird eine robuste Verbindung beider Schalenhälften erreicht und durch die Verwendung einer schraubenlosen Verbindung wird das Steckerelement besonders montagefreundlich.

Aus den Ansprüchen 7 bis 13 ergeben sich besonders vorteilhafte Weiterbildungen der Erfindung.

Insbesondere ergibt sich aus Anspruch 10 der Vorteil, daß die halbpfeilförmige Kontur bei der Montage ein einrastendes Arretieren der Kontaktlamellenbänder vom Innern der Steckerschale aus ermöglichen.

Aus Anspruch 12 ergibt sich der Vorteil, daß das Steckelement beim Stecken in eine C-förmige Sammelschiene, eine Sammelschiene mit spaltartigen Abgriffzonen oder ein Buchsenelement sicher in den Schienenspalt geführt wird.

Ein bevorzugtes Ausführungsbeispiel der Erfindung ist in der Zeichnung schematisch dargestellt. Es zeigen:
- Fig. 1: ein Steckelement für die elektrische Verbindung von Schaltgeräten mit C-förmigen Sammelschienen in auseinandergezogener perspektivischer Darstellung,
- Fig. 2: eine perspektivische Darstellung des Steckelementes in zusammengesetzter Form,
- Fig. 3: eine geschnittene Darstellung des Steckelementes im Eingriff mit einer C-förmigen Sammelschiene und
- Fig. 4: eine Ausschnittsvergrößerung des Steckelementes aus Fig. 3, wobei die halbpfeilförmigen Nuten deutlich zu erkennen sind.

Das in der Zeichnung gezeigte Steckelement 1 dient zur elektrischen Verbindung von Schaltgeräten oder dergleichen mit einer C-förmigen Sammelschiene oder einem Buchsenelement in Verteilern.

Wie in Fig. 1 und Fig. 2 zu erkennen ist, besteht das Steckelement 1 aus einer Steckerschale 2, zusammengesetzt aus zwei gleichen Steckerschalenhälften 3a, 3b, einer Kontaktlasche 4 mit zwei gleichen Kontaktlaschenhälften 5a, 5b und zwei spiegelbildlich parallel angeordneten Kontaktlamellenbändern 6a, 6b mit jeweils zwei seitlich schräg ausgebildeten Befestigungskanten 7a, 7b, 7c, 7d.

Die Steckerschalenhälften 3a, 3b sind aus einem Duro- oder Thermoplast hergestellt und bestehen jeweils aus einer Abdeck platte 8a, 8b und einer im rechten Winkel angeformten Schalenwand 9a, 9b, die jeweils in zwei Bereiche 11a, 11b, 12a, 12b aufgeteilt ist, so daß im zusammengesetzten Zustand der Steckerschale 2 fensterartige Öffnungen 10a, 10b gebildet werden.

Die Steckerschalenhälften könnten gleichermaßen aus Metall, beispielsweise in Druckgußverfahren hergestellt werden. Sie sind so ausgeführt, daß sie ohne weitere Befestigungsmittel form- und kraftschlüssig verbunden werden können.

Die stirnseitigen Bereiche 12a, 12b weisen eine senkrecht zu der Abdeckplatte 8a, 8b ausgebildete schwalbenschwanzartige Führungsnut 13a, 13b auf, die in ein ebenfalls schwalbenschwanzförmigen Führungssteg 14a, 14b übergeht, der sich in seiner Länge bis etwa zur Mitte der Führungsnut 13a, 13b erstreckt und die gleichgeformte Führungsnut 13a, 13b der anderen Steckerschalenhälfte 3a, 3b, durch Hineinschieben in eine Einführschräge 22a, 22b durchdringt und dadurch beide Steckerschalenhälften 3a, 3b zu einer Steckerschale 1 formschlüssig verbindet.

Eine weitere formschlüssige Verbindung wird dadurch erreicht, daß im rückwärtigen Bereich 11a, 11b der Schalenwand 9a, 9b Zapfen 18a, 18b, 19a, 19b so ausgebildet sind, daß sie in an der Abdeckplatte 8a, 8b der anderen Steckerschalenhälfte 3a, 3b sich befindende Bohrungen 20a, 20b, 21a, 21b greifen.

Die Kontaktlamellenbänder 6a, 6b sind mit deren seitlich nach innen schräg ausgebildeten Befestigungskanten 7a, 7b, 7c, 7d in an den fensterartigen öffnungen 10a, 10b randseitig anliegenden Nuten 15a, 15b, 15c, 15d der Steckerschale 2 eingebettet, so daß die Kontaktlamellenbänder 6a, 6b die fensterartigen Öffnungen 10a, 10b flächendeckend ausfüllen. Diese Nuten 15a, 15b, 15c, 15d weisen eine durchgehende, senkrecht zur Schalenwand 9a, 9b verlaufende halbpfeilförmige Kontur auf, die ein Einführen (in Nutrichtung (Pfeilrichtung A)) oder rastendes Arretieren (von dem Innern der Steckerschale 2 aus (Pfeilrichtung B)) der Kontaktlamellenbänder 6a, 6b vor dem Zusammenbau der Steckerschale 2 ermöglichen.

Wie in Fig. 1 weiterhin gezeigt ist, ist an der Abdeckplatte 8a, 8b jeder Steckerschalenhälfte 3a, 3b im Bereich der fensterartigen Öffnungen 10a, 10b ein Führungssteg 23a, 23b angeformt, der die Kontaktlaschenhälften 5a, 5b in der Steckerschale 2 fixiert.

Die Kontaktlaschenhälften 5a, 5b sind als Stanzbiegeteil ausgeführt und so geformt, daß sie sich in dem der Stirnseite 17 des Steckelementes 1 zugewandtem Bereich an den Führungssteg 23a, 23b abstützen und die Innenseite der Kontaktlamellenbänder 6a, 6b kontaktieren.

Die Kontaktlaschenhälften 5a, 5b sind zur Rückseite 16 der Steckerschale 2 hin bündig zusammengeführt, wie insbesondere in Fig. 3 zu erkennen ist und für die elektrische und mechanische Verbindung einer Abgangsleitung 24 aus der Steckerschale 2 herausgeführt und mit stufenförmigen Querschnittsverringerungen 25, 26 versehen, so daß mit dem schmalen Laschensteg 27 eine Abgangsleitung 24 mittels Quetschtechnik verbunden werden kann, wobei der mittlere Laschensteg 28 einen Anschlag für die Quetschhülse 29 bildet.

An den Abdeckplatten 8a, 8b jeder Steckerschalenhälfte 3a, 3b sind quer zur Sammelschiene 30 verlaufende rechteckförmige Nuten 31a, 31b, die dazu dienen, das Steckelement 1 in einer Aufnahme an der Rückseite eines Verteilereinschubes zu befestigen.

Das Steckelement 1 ist an seiner Stirnseite 17 mit einer Einführschräge 32 versehen, damit das Steckelement 1 beim Stecken in die C-förmige Sammelschiene 30 sicher in den Schienenspalt 33 geführt wird, um wiederum einen guten elektrischen Kontakt zwischen Kontaktlamellenbändern 6a, 6b und Sammelschiene 30 zu gewährleisten.

Fig. 3 zeigt das Steckelement 1 im eingesteckten Zustand, wobei zu erkennen ist, wie die Kontaktlamellenbänder 6a, 6b eine Zwischenlage und Strombrücke zwischen den Kontaktlaschenhälften 5a, 5b und der C-förmigen Sammelschiene 30 bilden.

Fig. 4 zeigt eine Ausschnittvergrößerung. Hieraus ist zu erkennen, wie die Kontaktlamellenbändern 6a, 6b in den halbpfeilförmigen Nuten 15a, 15b, 15c, 15d eingebettet und gegen Herausfallen gesichert sind.

## Patentansprüche

1. Steckelement (1) für die elektrische Verbindung insbesondere von Schaltgeräten mit C-förmigen Sammelschienen (30), Sammelschienen mit schlitzartigen Abgriff zonen oder Buchsenelementen in Verteileranlagen vorzugsweise in Einschubverteilern, bestehend aus einem Trägerelement in Form einer Steckerschale (2) mit fensterartigen Öffnungen (10a, 10b), einer Kontaktlasche (4) und elastischen Kontaktgliedern zur Stromübertragung, **dadurch gekennzeichnet**, daß die Kontaktglieder des Steckelementes (1) Kontaktlamellenbänder (6a, 6b) sind, wobei die Kontaktlamellenbänder (6a, 6b) in den fensterartigen Öffnungen (10a, 10b) der Steckerschale (2) derart eingebettet und von dieser gehalten sind, daß sie als elastische Strombrücke zwischen der Sammelschiene oder dem Buchsenelement und der stromabführenden Kontaktlasche (4) wirken und daß die Kontaktlamellenbänder (6a, 6b) mit seitlich nach innen schräg ausgebildeten Befestigungskanten (7a, 7b, 7c, 7d) in an den fensterartigen Öffnungen (10a, 10b) randseitig anliegenden Nuten (15a, 15b, 15c, 15d) der Steckerschale (2) eingebettet sind.

2. Steckelement nach Anspruch 1, **dadurch gekennzeichnet**, daß die Steckerschale (2) aus Isolierstoff besteht.

3. Steckelement nach Anspruch 1, **dadurch gekennzeichnet**, daß die Steckerschale (2) aus Metall besteht.

4. Steckelement nach einem der Ansprüche 1 bis 3, **dadurch gekennzeichnet**, daß die Steckerschale (2) aus zwei gleichen Steckerschalenhälften (3a, 3b) besteht, die zusammengesetzt an den Flachseiten fensterartige Öffnungen (10a, 10b) zur Aufnahme der Kontaktlamellenbänder bilden und an ihrer Stirnseite (17) eine geschlossene Steckervorderwand und an ihrer Rückseite (16) eine Öffnung (34) für die stromabführende Kontaktlasche (4) aufweisen.

5. Steckelement nach einem der Ansprüche 1 bis 4, **dadurch gekennzeichnet**, die Steckerschalenhälften (3a, 3b) ohne zusätzliche Befestigungsmittel form- und kraftschlüssig verbunden werden.

6. Steckelment nach einem der Ansprüche 1 bis 5, **dadurch gekennzeichnet**, daß die Kontaktlasche (4) aus zwei spiegelbildlich angeordneten als Stanzbiegeteil ausgeführten gleichen Kontaktlaschenhälften (5a, 5b) besteht, die derart geformt sind, daß sie einerseits die Innenseite der Kontaktlamellenbänder (6a, 6b) kontaktieren, und andererseits zur Rückseite (16) des Steckelementes (1) hin bündig zusammengeführt und aus der Steckerschale (2) zum Anschluß einer Abgangsleitung (24) herausgeführt sind.

7. Steckelement nach einem der Ansprüche 1 bis 6, **daurch gekennzeichnet**, daß die Innenflächen der Steckerschalenhälften (3a, 3b) im stirnseitigen Bereich (12) eine senkrecht zu der Abdeckplatte (8a, 8b) ausgebildete schwalbenschwanzartige Führungsnut (13a, 13b) aufweisen die in einen ebenfalls schwalbenschwanzförmigen Führungssteg (14a, 14b) übergeht, der sich in seiner Länge bis etwa zur Mitte der Führungsnut (13a, 13b) erstreckt, so daß dadurch die beiden Steckerschalenhälften (3a, 3b) durch Zusammenstecken zu einer Steckerschale (2) formschlüssig verbunden werden.

8. Steckelement nach einem der Ansprüche 1 bis 7, **dadurch gekennzeichnet**, daß in dem rückwärtigen Bereich (11a, 11b) der Schalenwand (9a, 9b) der Steckerschalenhälfte (3a, 3b) Zapfen (18a, 18b, 19a, 19b) ausgebildet sind, die in Bohrungen (20a, 20b, 21a, 21b) der anderen Steckerschalenhälfte (3a, 3b) greifen und dadurch beide Steckerschalenhälften (3a, 3b) zusätzlich formschlüssig verbinden.

9. Steckelement nach einem der Ansprüche 1 bis 8, **dadurch gekennzeichnet**, daß an der Abdeckplatte (8a, 8b) der Steckerschalenhälften (3a, 3b) im Bereich der fensterartigen Öffnungen (10a, 10b) ein Führungssteg (23a, 23b) angeformt ist, an dem sich die Kontaktlaschenhälften abstützen, wodurch die Kontaktlaschenhälften (5a, 5b) in der Steckerschale (2) fixiert werden.

10. Steckelement nach einem der Ansprüche 1 bis 9, **dadurch gekennzeichnet**, daß die Nuten (15a, 15b, 15c, 15d) eine senkrecht zur Schalenwand (9a, 9b) verlaufende halbpfeilförmige Kontur aufweisen.

11. Steckelement nach einem der Ansprüche 1 bis 10, **dadurch gekennzeichnet**, daß die Kontaktlaschenhälften (5a, 5b) im aus der Steckerschale (2) herausgeführten Bereich mit stufenförmigen Querschnittsverringerungen (25, 26) versehen sind, so daß mit dem schmalen Laschensteg (27) eine Abgangsleitung (24) mittels Quetschtechnik verbunden werden kann.

12. Steckelement nach einem der Ansprüche 1 bis 11, **dadurch gekennzeichnet**, daß die Steckerschale (2) an ihrer Stirnseite (17) mit einer Einführungsschräge (32) versehen ist.

13. Steckelement nach einem der Ansprüche 1 bis 12, **dadurch gekennzeichnet**, daß im rückwärtigen Bereich der Steckerschale (2) quer zur Sammelschiene (30) verlaufende Nuten (31a, 31b) angeordnet sind, die das Steckelement (1) in einer Aufnahme halten.

## Claims

1. Plug-in unit (1) allowing the electrical connection especially of switching devices with C-shaped collecting bars (30), with collecting bars having slot-like tapping zones or socket elements in distributing installations preferably in plug-in distributors, consisting of a carrier element in the form of a plug shell (2) with window-like openings (10a, 10b), a contact strap (4) and elastic contact elements for current transmission, **in which** the contact elements of the plug-in element (1) are contact lamella strips (6a, 6b), while the contact lamella strips (6a, 6b) are embedded in the window-like openings (l0a, l0b) of plug shell (2) and retained by this latter shell in such a way that they act as an elastic current bridge between the collecting bar or the socket element and the contact strap (4) delivering current and that the contact lamella strips (6a, 6b) are embedded by means of fixing edges (7a, 7b, 7c, 7d) arranged in an oblique way towards the inside and entering in grooves (15a, 15b, 15c, 15d) belonging to the plug shell and located in a laterally adjoining way with regard to the window-like openings (10a, 10b).

2. Plug-in element as claimed in claim 1, **wherein** the plug shell (2) consists of insulating material.

3. Plug-in element as claimed in claim 1, **wherein** the plug shell (2) consists of metal.

4. Plug-in element as claimed in any claim 1 through 3, **wherein** the plug shell (2) consists of two equal plug half shells (3a, 3b) which, in the assembled condition, present window-like openings (10a, 10b) that are located at their flat sides and allow the reception of the contact lamella strips, and which present a closed plug front wall at their front side (17) and an opening (34) for the contact strap (4) delivering current at their rear side (16).

5. Plug-in element as claimed in any claim 1 through 4, **wherein** the plug half shells (3a, 3b) are connected in a positive and non-positive way without additional means of fixing.

6. Plug-in element as claimed in any claim 1 through 5, **wherein** the contact strap (4) consists of two equal contact half straps (5a, 5b) which are arranged in a laterally reversed way, designed as a punched and bent part, and which are shaped in such a way that they enter into contact with the inside of the contact lamella strips (6a, 6b) on the one hand and that they are brought together in an even way towards the rear side (16) of the plug-in element (1) and led out of the plug shell (2) for the connection of a distributing line (24) on the other hand.

7. Plug-in element as claimed in any claim 1 through 6, **wherein** the inside surfaces of the plug half shells (3a, 3b) present a dovetailed guiding groove (13a, 13b) which is located in the front-side area (12), runs in a vertical direction with regard to the cover plate (8a, 8b), and which gradually changes into a guiding rib (14a, 14b) which is also dovetailed and the length of which extends approximately up to the middle of the guiding groove (13a, 13b) in such a way that this connects the two plug half shells (3a, 3b) plugged together, forming one plug shell (2) in a positive fit.

8. Plug-in element as claimed in any claim 1 through 7, **wherein** studs (18a, 18b, 19a, 19b) are formed in the rear-side area (11a, 11b) of the shell wall (9a, 9b) of the plug half shell (3a, 3b), engage in borings (20a, 20b, 21a, 21b) in the other plug half shell (3a, 3b), thus linking the two plug half shells (3a, 3b) by an additional positive fit.

9. Plug-in element as claimed in any claim 1 through 8, **wherein** a guiding rib (23a, 23b) is formed integrally at the cover plate (8a, 8b) of the plug half shells (3a, 3b) in the area of the window-like openings (10a, 10b) and supports the contact half straps, thus fixing the contact half straps (5a, 5b) in the plug shell (2).

10. Plug-in element as claimed in any claim 1 through 9, **wherein** the grooves (15a, 15b, 15c, 15d) present a contour shaped like an arrow half and running vertically with regard to the shell wall (9a, 9b).

11. Plug-in element as claimed in any claim 1 through 10, **wherein** the contact half straps (5a, 5b) are provided with reductions of area of crosssection (25, 26) arranged in steps and located in the part led out of the plug shell (2) in such a way that a distributing line (24) can be connected to the small strap bar (27) by crimp connection.

12. Plug-in element as claimed in any claim 1 through 11, **wherein** the plug shell (2) is provided with an inclined insertion part (32) located at its front side (17).

13. Plug-in element as claimed in any claim 1 through 12, **wherein** grooves (31a, 31b) are arranged in the rear area of the plug shell (2), run in transverse direction with regard to the collecting bar (30) and retain the plug-in element (1) in a receptacle.

## Revendications

1. Elément enfichable (1) pour le raccordement électrique particulièrement d'appareils de distribution à barres collectrices en forme de C (30), barres collectrices avec zones de prise en forme de fente ou avec éléments à douille dans des installations de distribution, préférentiellement dans des distributeurs embrochables , consistant en un élément d'appui en forme de boîtier de fiche (2) avec ouvertures en forme de fenêtres (10a, 10b), en une barre de contact (4) et en des éléments de contact souples pour la transmission du courant, **caractérisé en ce que** les éléments de contact de l'élément enfichable (1) sont des bandes à lamelles de contact (6a, 6b), ce par quoi les bandes à lamelles de contact (6a, 6b) sont insérées dans les ouvertures en forme de fenêtres (10a, 10b) du boîtier de fiche (2) et maintenues par elles de telle sorte qu'elles opèrent en tant que ponts de courant souples entre les barres collectrices ou les éléments à douille et la barre de contact (4) transmettant le courant, et que les bandes à lamelles de contact (6a, 6b) à bordures de fixation (7a, 7b, 7c, 7d) latérales ébrasées sont insérées dans des rainures (15a, 15b, 15c, 15d) disposées aux bords des ouvertures en forme de fenêtres (10a, 10b) du boîtier de fiche (2).

2. Elément enfichable selon la revendication 1, **caractérisé en ce que** le boîtier de fiche (2) est constituée de matériau isolant.

3. Elément enfichable selon la revendication 1, **caractérisé en ce que** le boîtier de fiche (2) est en métal.

4. Elément enfichable selon l'une des revendications 1 à 3, **caractérisé en ce que** le boîtier de fiche (2) consiste en deux moitiés de boîtier de fiche (3a, 3b) identiques, qui assemblées forment des ouvertures en forme de fenêtres (10a, 10b) sur leurs pans latéraux, afin de recevoir les bandes à lamelles de contact, et présentent sur leur côté de devant (17) une paroi antérieure enfichable obturée et sur leur côté postérieur (16) une ouverture (34) pour la barre de contact conductrice (4).

5. Elément enfichable selon l'une des revendications 1 à 4, **caractérisé en ce que** les moitiés de boîtier de fiche (3a, 3b) sont raccordées par adhérence et par engagement positif sans moyen de fixation supplémentaire.

6. Elément enfichable selon l'une des revendications 1 à 5, **caractérisé en ce que** la barre de contact (4) consiste en deux moitiés de barre de contact (5a, 5b) identiques disposées symétriquement et exécutées à la presse à plier, lesquelles sont façonnées de telle sorte que d'une part elles contactent la face interne des bandes à lamelles de contact (6a, 6b), et que d'autre part elles sont réunies par affleurement en direction de la face postérieure (16) de l'élément enfichable (1), et sont sortie hors du boîtier de fiche (2) pour le raccordement d'une canalisation de sortie (24).

7. Elément enfichable selon l'une des revendications 1 à 6, **caractérisé en ce que** les faces internes des moitiés de boîtier de fiche (3a, 3b) présentent dans leur zone frontale (12) une rainure de guidage (13a, 13b) en forme de queue d'aronde, disposée à la verticale de la plaque de recouvrement (8a, 8b), ladite rainure de guidage passant dans une nervure de guidage (14a, 14b) également en forme de queue d'aronde, s'étendant en longueur jusqu'au milieu environ de la rainure de guidage (13a, 13b), de telle sorte que les deux moitiés de boîtier de fiche (3a, 3b) forment ainsi un boîtier de fiche (2) par leur embrochement à engagement positif.

8. Elément enfichable selon l'une des revendications 1 à 7, **caractérisé en ce que** dans la zone arrière (11a, 11b) de la paroi (9a, 9b) des moitiés de boîtier de fiche (3a, 3b) sont formés des tenons (18a, 18b, 19a, 19b) entrant dans des perçages (20a, 20b, 21a, 21b) de l'autre moitié de boîtier de fiche, raccordant ainsi supplémentairement par engagement positif les deux moitiés de boîtier de fiche.

9. Elément enfichable selon l'une des revendications 1 à 8, **caractérisé en ce qu'** une barrette de guidage (23a, 23b) est formée sur la plaque de recouvrement (8a, 8b) des moitiés de boîtier de fiche (3a, 3b), dans la zone des ouvertures en forme de fenêtres (10a, 10b), les moitiés des barres de contact s'appuyant sur ladite barrette de guidage, ce par quoi les moitiés de barres de contact (5a, 5b) sont fixées dans le boîtier de fiche (2).

10. Elément enfichable selon l'une des revendications 1 à 9, **caractérisé en ce que** les rainures (15a, 15b, 15c, 15d) présentent verticalement sur la paroi du boîtier (9a, 9b) une section continue en forme de demi-flèche.

11. Elément enfichable selon l'une des revendications 1 à 10, **caractérisé en ce que** les moitiés de barres de contact (5a, 5b), dans la zone où elles sortent du boîtier de fiche (2), sont prévues avec des réductions de section (25, 26) en forme de gradins, de telle sorte qu'une canalisation de sortie (24) peut être raccordée à l'étranglement de barre (27) au moyen d'une technique de sertissage.

12. Elément enfichable selon l'une des revendications 1 à 11, **caractérisé en ce que** le boîtier de fiche (2) est prévu avec un biseautage d'introduction (32) sur son côté de devant (17).

13. Elément enfichable selon l'une des revendications 1 à 12, **caractérisé en ce que** des rainures continues (31a, 31b) sont disposées dans la zone postérieure du boîtier de fiche (2), perpendiculairement à la barre collectrice (30), lesdites rainures maintenant l'élément enfichable (1) dans un logement.
